# EUROPÄISCHE PATENTSCHRIFT

(11) **EP 1 221 276 B1**
(45) Veröffentlichungstag und Bekanntmachung des Hinweises auf die Patenterteilung: **23.07.2003**
(21) Anmeldenummer: 99947170.9
(22) Anmeldetag: 14.10.1999
(51) Int. Cl.: H04R 25/00

(54) **VERFAHREN ZUR ANPASSUNG EINES HÖRGERÄTES UND HÖRGERÄT**
METHOD FOR ADAPTING A HEARING DEVICE AND HEARING DEVICE
PROCEDE D'ADAPTATION D'UN APPAREIL AUDITIF, ET APPAREIL AUDITIF

(43) Veröffentlichungstag der Anmeldung: 10.07.2002
(73) Patentinhaber: PHONAK AG, 8712 Stäfa (CH)
(72) Erfinder: VONLANTHEN, Andi, CH-5453 Remetschwil (CH)
(74) Vertreter: Troesch Scheidegger Werner AG
(86) Internationale Anmeldenummer: CH9900486
(87) Internationale Veröffentlichungsnummer: WO99066778

(56) Entgegenhaltungen:
- DE-A- 4 425 759
- PATENT ABSTRACTS OF JAPAN vol. 011, no. 346 (E-556), 12. November 1987 (1987-11-12) -& JP 62 125800 A (MATSUSHITA ELECTRIC IND CO LTD), 8. Juni 1987 (1987-06-08)
- PATENT ABSTRACTS OF JAPAN vol. 016, no. 185 (E-1197), 6. Mai 1992 (1992-05-06) -& JP 04 022243 A (OKI ELECTRIC IND CO LTD), 27. Januar 1992 (1992-01-27)

## Beschreibung

Die vorliegende Erfindung betrifft ein Verfahren zur Anpassung eines Hörgerätes nach dem Oberbegriff von Anspruch 1, ein Hörgerät nach demjenigen von Anspruch 3 sowie ein Fertigungsverfahren nach demjenigen von Anspruch 5.

Hörgeräte, dabei insbesondere Im-Ohr-Hörgeräte, weisen eine Formgebung auf bezüglich ihrer Gehäuseformung, welche oft unabhängig ist davon, ob ein betrachtetes Hörgerät am linken oder am rechten Ohr getragen werden soll.

Somit wäre es durchaus möglich, ein und dieselben Hörgeräte zu fertigen, unabhängig davon, ob sie am bzw. im linken oder rechten Ohr getragen werden sollen.

Sind aber am erwähnten Hörgerät zwei oder mehr Mikrophone eingebaut, um beispielsweise an einer am Hörgerät vorgesehenen Signalverarbeitungseinheit eine bestimmte Empfangscharakteristik bezüglich Richtung des eintreffenden Schalles zu realisieren, so müssen die vorgesehenen Mikrophone am bzw. im Ohr und bezüglich des Kopfes in vorgegebener Position appliziert werden, beispielsweise ein Mikrophon für den Empfang von Audiosignalen von vorne muss sowohl am linken wie auch am rechten Ohr nach vorne gerichtet sein.

Damit müssen trotzdem in der Fertigung zwei Sätze an sich gleich geformter Hörgeräte bereitgestellt und gehandhabt werden, nämlich ein Satz für Links-Ohr- und ein Satz für Rechts-Ohr-Einsatz. Dieser Sachverhalt ist in Fig. 1 dargestellt, mit einer schematischen Aufsicht auf zwei Im-Ohr-Hörgeräte, eines zur Applizierung am linken Ohr L, eines für die Applizierung am rechten Ohr R. Daraus ist ersichtlich, dass jeweils dasjenige Mikrophon V, dessen Signalverarbeitung für Audiosignale von vorne ausgelegt ist und das jeweilige Mikrophon H, dessen Signalverarbeitung für Audiosignale von hinten ausgelegt ist, an dem an sich gleich geformten Hörgerät spiegelbildlich angeordnet sind.

Es versteht sich von selbst, dass die daraus resultierende Notwendigkeit, in der Fertigung bezüglich Verschaltung der Mikrophone unterschiedliche Hörgerätsätze herstellen zu müssen, gemäss Fig. 1 für Links-Ohr-Geräte L und Rechts-Ohr-Geräte R, äusserst nachteilig ist.

Es ist Aufgabe der vorliegenden Erfindung, diesen Nachteil zu beheben. Hierzu zeichnet sich das Verfahren eingangs genannter Art nach dem Kennzeichen von Anspruch 1 aus, das erfindungsgemässe Hörgerät nach dem Kennzeichen von Anspruch 3 und das erfindungsgemässe Fertigungsverfahren nach demjenigen von Anspruch 5.

Grundsätzlich wird mithin am Hörgerät ermöglicht, die Rolle der vorgesehenen Mikrophone bezüglich Signalverarbeitung schaltend zu vertauschen, so dass bei der Fertigung nur ein Satz des Hörgerätes erstellt werden kann und vorzugsweise erst bei der Hörgeräte-Anpassung an ein Individuum, umschaltend, die jeweils gewünschte Wirkverbindung zwischen den vorgesehenen Mikrophonen der Signalverarbeitungseinheit, letztendlich dem vorgesehenen Ausgangswandler am Hörgerät, erstellt wird.

Die Erfindung wird anschliessend beispielsweise anhand von Figur 2 erläutert, welche schematisch ein erfindungsgemässes Hörgerät zeigt zur Realisation des erfindungsgemässen Anpassverfahrens und erfindungsgemäss fertigbar. Gemäss Fig. 2 umfasst das erfindungsgemässe Hörgerät mindestens zwei Mikrophone 3a und 3b, denen je ein Analog/Digital-Wandler 5a, 5b zugeordnet ist. Zwischen den Digitalausgängen der Analog/Digital-Wandler 5a bzw. 5b und den Eingängen einer Signalverarbeitungseinheit 7 ist erfindungsgemäss eine Umschalteinheit 9 vorgesehen mit einem Steuereingang S. An der Umschalteinheit 9 werden die Ausgänge der Mikrophone 3a, b bezüglich der Eingänge der Signalverarbeitungseinheit 7, letztendlich bezüglich ihrer Wechselwirkung auf den elektromechanischen Ausgangswandler 11 des Hörgerätes, schaltend vertauscht. Somit ist es möglich, lediglich identische Hörgeräte, insbesondere Im-Ohr-Hörgeräte zu fertigen und vorzugsweise erst bei der Hörgeräte-Anpassung, durch Ansteuerung der Umschalteinheit 9, zu wählen, welches der vorgesehenen Mikrophone 3a, b das nach vorne, welches das nach hinten gerichtete ist und entsprechend ihre Verbindung auf die Signalverarbeitungseinheit 7 zu schalten. Entsprechend kann die Ansteuerung am Steuereingang S der Umschalteinheit 9 drahtgebunden oder drahtlos erfolgen, je nach dem, welche diesbezügliche Technik für die Geräteanpassung eingesetzt wird.

## Patentansprüche

1. Verfahren zur Links-/Rechts-Ohr-Anpassung eines Hörgerätes mit mindestens zwei Mikrophonen, welche über eine Signalverarbeitungseinheit mit mindestens einem Ausgangswandler des Hörgerätes wirkverbunden sind, **dadurch gekennzeichnet, dass** man die Wirkverbindung der Mikrophone zum Ausgangswandler am fertiggestellten Hörgerät wahlweise umschaltet.

2. Verfahren nach Anspruch 1, **dadurch gekennzeichnet, dass** man das Schalten der Mikrophone im Zuge der Hörgeräte-Anpassung an ein Individuum vornimmt.

3. Hörgerät mit mindestens einem ersten Mikrophon, dessen Ausgang über eine Signalverarbeitungseinheit mittels einer ersten Wirkverbindung mit dem Eingang mindestens eines Ausgangswandlers des Hörgerätes verbunden ist,
einem zweiten Mikrophon, dessen Ausgang über die Signalverarbeitungseinheit mittels einer zweiten Wirkverbindung mit dem Eingang des mindestens einen Ausgangswandlers verbunden ist,
**dadurch gekennzeichnet, dass** den Ausgängen der Mikrophone sowie dem Eingang des Ausgangswandlers eine Umschalteinheit zwischengeschaltet ist, die den Ausgang des ersten Mikrophons über die erste oder über die zweite Wirkverbindung mit dem Eingang des Ausgangswandlers verbindet und dabei den Ausgang des zweiten Mikrophones über die zweite über die erste Wirkverbindung mit dem Eingang des Ausgangswandlers verbindet.

4. Hörgerät nach Anspruch 3 mit je den Mikrophonen zugeordneten Analog/Digital-Wandlern und einer den Analog/Digital-Wandlern nachgeschalteten digitalen Signalverarbeitungseinheit, **dadurch gekennzeichnet, dass** die Umschalteinheit den Digitalausgängen der Analog/Digital-Wandler und den Eingängen der Signalverarbeitungseinheit zwischengeschaltet ist.

5. Verfahren zur Herstellung von Hörgeräten für Links- und Rechts-Ohr-Anwendung mit mindestens zwei Mikrophonen sowie einer den Mikrophonen nachgeschalteten Signalverarbeitungseinheit, **dadurch gekennzeichnet, dass** man die Hörgeräte identisch fertigt und geschaltet eine erste Wirkverbindung mit dem ersten oder mit dem zweiten Mikrophon erstellt und entsprechend eine zweite Wirkverbindung mit dem zweiten oder mit dem ersten Mikrophon.

## Claims

1. Method for the left-/right-ear adaptation of a hearing device with at least two microphones, which are operatively connected via a signal processing unit to at least one output transducer of the hearing device, **characterized in that** the operative connection of the microphones to the output transducer is switched over according to choice on the finished hearing device.

2. Method according to Claim 1, **characterized in that** the switching of the microphones is performed in the course of the adaptation of the hearing device to an individual.

3. Hearing device with at least a first microphone, the output of which is connected via a signal processing unit by means of a first operative connection to the input of at least one output transducer of the hearing device,
a second microphone, the output of which is connected via the signal processing unit by means of a second operative connection to the input of the at least one output transducer,
**characterized in that** a switching-over unit, which connects the output of the first microphone via the first or via the second operative connection to the input of the output transducer and thereby connects the output of the second microphone via the second or via the first operative connection to the input of the output transducer, is interconnected between the outputs of the microphones and the input of the output transducer.

4. Hearing device according to Claim 3 with analogue/digital converters assigned to each of the microphones and with a digital signal processing unit connected downstream of the analogue/digital converters, **characterized in that** the switching-over unit is interconnected between the digital outputs of the analogue/digital converters and the inputs of the signal processing unit.

5. Method of making hearing devices for left-ear and right-ear use with at least two microphones and also a signal processing unit connected downstream of the microphones, **characterized in that** the hearing devices are produced identically and, in a switched manner, a first operative connection to the first microphone or to the second microphone is established and, correspondingly, a second operative connection to the second microphone or to the first microphone.

## Revendications

1. Procédé d'adaptation à l'oreille gauche-/droite d'un appareil auditif avec au moins deux microphones qui sont fonctionnellement reliés par une unité de traitement de signaux à au moins un convertisseur de sortie de l'appareil auditif, **caractérisé en ce qu'**on commute sélectivement la liaison fonctionnelle des microphones au convertisseur de sortie à l'appareil auditif achevé.

2. Procédé selon la revendication 1, **caractérisé en ce que** l'on procède à la commutation des microphones au cours de l'adaptation de l'appareil auditif à un individu.

3. Appareil auditif avec au moins un premier microphone dont la sortie est reliée par une unité de traitement de signaux au moyen d'une première liaison fonctionnelle à l'entrée d'au moins un convertisseur de sortie de l'appareil auditif,
avec un second microphone dont la sortie est reliée par l'unité de traitement de signaux au moyen d'une seconde liaison fonctionnelle à l'entrée d'au moins un convertisseur de sortie précité,
**caractérisé en ce qu'**il est intercalé entre les sorties des microphones ainsi que l'entrée du convertisseur de sortie une unité de commutation qui relie la sortie du premier microphone par la première ou par la seconde liaison fonctionnelle à l'entrée du convertisseur de sortie et, ce faisant, relie la sortie du second microphone par la seconde ou par la première liaison fonctionnelle à l'entrée du convertisseur de sortie.

4. Appareil auditif selon la revendication 3, avec respectivement des convertisseurs analogiques/numériques associés aux microphones et avec une unité de traitement de signaux numérique montée en aval des convertisseurs analogiques/numériques, **caractérisé en ce que** l'unité de commutation est intercalée entre les sorties numériques des convertisseurs analogiques/numériques et les entrées de l'unité de traitement de signaux.

5. Procédé de fabrication d'appareils auditifs pour l'application à l'oreille gauche et droite, avec au moins deux microphones ainsi qu'avec une unité de traitement de signaux disposée en aval des microphones, **caractérisé en ce qu'**on fabrique les appareils auditifs d'une manière identique et qu'on établit, d'une manière commutée, une première liaison fonctionnelle avec le premier ou avec le second microphone et, d'une manière correspondante, une seconde liaison fonctionnelle avec le second ou avec le premier microphone.
